# EUROPÄISCHE PATENTSCHRIFT

(11) **EP 0 053 194 B1**
(45) Veröffentlichungstag und Bekanntmachung des Hinweises auf die Patenterteilung: **15.05.1985**
(21) Anmeldenummer: 80107448.5
(22) Anmeldetag: 28.11.1980
(51) Int. Cl.: H01H 5/06, H01H 13/28

(54) **Kontaktvorrichtung**
Contact device
Dispositif de contacts

(43) Veröffentlichungstag der Anmeldung: 09.06.1982
(73) Patentinhaber: Square D Starkstrom GmbH, D-5277 Marienheide-Rodt (DE)
(72) Erfinder: Lüdorf, Reiner, D-5270 Gummersbach 21 (DE)
(74) Vertreter: Köhne, Friedrich, Dipl.-Ing.

## Beschreibung

Die Erfindung bezieht sich auf eine Kontaktvorrichtung mit einem längsverschieblichen Stößel und von diesem betätigbaren beweglichen Kontaktstücken, die zur Bildung von Offnern und/ oder Schließern mit feststehenden Kontaktstücken zusammenwirken.

Kontaktvorrichtungen der vorerläuterten Gattung sind in vielen unterschiedlichen Konstruktionen und verschiedenen Anwendungsbereichen bekannt. Als Beispiel seien Relais oder thermische Überstromauslöser genannt, für welche die Erfindung bevorzugt Anwendung findet. Die Erfindung kann aber grundsätzlich bei allen Kontaktvorrichtungen Verwendung finden, bei welchen schleichende bzw. langsame Bewegungen zur Betätigung der Kontaktvorrichtung vorkommen können und bei welchen trotzdem ein schlagartiges Schalten erwünscht ist und bewirkt werden soll.

Bei den bisher bekannten Kontaktvorrichtungen ist der Kontaktdruck zwischen den sich berührenden beweglichen und feststehenden Kontaktstücken abhängig vom Betätigungshub bzw. vom Umschaltweg, d. h. der Kontaktdruck nimmt während des Umschaltweges ab bis der Wert Null erreicht ist, also praktisch kein Kontaktdruck mehr vorhanden ist, und erst dann erfolgt die Umschaltung unter Öffnen des Kontaktes. Daraus ergeben sich wesentliche Nachteile, insbesondere eine unsichere Kontaktgabe und bei vielen Betriebsbedingungen keine ausreichende Erschütterungssicherheit.

Von dieser vorerläuterten Problemstellung ist sinngemäß auch in der DE-A-2152483 ausgegangen worden. Hieraus ist ein Schalter mit Sprungschaltwerk bekannt, bei dem angestrebt wird, den Kontaktdruck bis zum Zeitpunkt des Umschaltens vollständig aufrecht zu erhalten, um dann nach dem Umschalten in anderer Richtung den Kontaktdruck sofort wieder in voller Größe wiederzugewinnen. Der bekannte Schalter weist einen längsverschieblichen Stößel auf, an welchem ein schwenkbar gelagerter Winkelhebel angelenkt ist. An diesem Winkelhebel stützt sich ein zwischen zwei Anschlägen bewegbarer Kipphebel ab. Ferner besitzt der Schalter eine Kontaktzunge, die an dem einen Ende mit einem elektrischen Anschlußteil und an dem anderen Ende mit beweglichen Kontaktstücken versehen ist. Je nach Stellung der Kontaktzunge wirken die beweglichen Kontaktstücke mit dem einen oder anderen der beiden feststehenden Kontakte zusammen. Zwischen den voneinander abliegenden Enden des Kipphebels einerseits und der Kontaktzunge andererseits ist eine Zugfeder gespannt. Dies Zugfeder hat zwei Aufgaben, nämlich bei Betätigung des Stößels das Sprungschaltwerk einschließlich der Kontaktzunge zum Umschalten zu bringen und des weiteren den Kontaktdruck nicht nur in den beiden Endstellungen der Kontaktzunge, sondern auch während des Umschaltvorganges zu erzeugen. Der ausschließlich von der Zugfeder erzeugte Kontaktdruck wird in seiner Größe durch die jeweilige Zugkraft der Feder und dem zwischen der Wirklinie der Zugfeder und der Kontaktzunge liegenden Winkel bestimmt. Je kleiner dieser Winkel während des Umschaltvorganges wird, um so kleiner wird auch die ohnehin schon sehr kleine Kraftkomponente, die sich als Kontaktdruck auswirken kann. Es wird zwar während des Umschaltvorganges durch Schwenken des Winkelhebels und des Kipphebels die Zugfeder weiter auseinander gezogen und dadurch die Zugkraft vergrößert. Diese beiden Einflußgrößen, nämlich Winkelverkleinerung und Zugkraftvergrößerung, wirken sich aber letztlich sehr unterschiedlich auf den Kontaktdruck aus. Ein wirklich gleichbleibender Kontaktdruck bis zum jeweiligen Zeitpunkt des Umschaltens kann hier nicht erreicht werden. Dies gilt auch für ein vorgeschlagenes Ausführungsbeispiel, bei dem zwar durch konstruktive Maßnahmen der vorerläuterte Winkel zwischen Wirklinie der Zugfeder und der Kontaktzunge im wesentlichen konstant gehalten wird, dafür wird dann aber während des jeweiligen Umschaltvorganges die Zugkraft der Zugfeder erhöht, so daß der Kontaktdruck erhöht, also wiederum nicht konstant gehalten wird. Da das Sprungschaltwerk, die Bewegung der Kontaktzunge und der Kontaktdruck wie beschrieben von der Zugfeder abhängig sind, ist keine ausreichende Kontaktsicherheit gewährleistet. Außerdem ist der bekannte Schalter auch sehr empfindlich gegen Erschütterungen, vor allem wenn diese während der Umschaltvorgänge eintreten.

Demgegenüber liegt der Erfindung die Aufgabe zugrunde, eine Kontaktvorrichtung zu schaffen, bei welcher eine sichere Kontaktgabe gewährleistet ist und die vor allem auch bei automatischer bzw. maschineller Betätigung erschütterungssicher ist.

Die gestellte Aufgabe wird erfindungsgemäß dadurch gelöst, daß der Stößel eine quer zu seiner Verschieberichtung verlaufende Führung für einen beweglichen Führungskörper aufweist, daß der Führungskörper an einem Anlenkglied angebracht ist, daß das Anlenkglied gelenkig im Bereich des Knies eines Winkelstückes angreift, daß zwischen dem Führungskörper und dem einen Schenkel des Winkelstückes eine Zugfeder vorgesehen ist, daß das Winkelstück mittels des anderen Schenkels schwenkbar gelagert ist, und daß dem beweglichen Führungskörper einfeststehender Führungskörper derart zugeordnet und die Anordnung so getroffen ist, daß der bewegliche Führungskörper während des Umschaltweges in der einen Richtung entlang der einen Seite und in der anderen Richtung entlang der anderen Seite des feststehenden Führungskörpers geführt ist.

Auf diese Weise wird erreicht, daß bei Betätigen der Kontaktvorrichtung ein ungewolltes frühzeitiges Umschalten nicht erfolgen kann, weil der Stößel jeweils bis zu genau definierten Stellungen unbeweglich gehalten bzw. gesperrt wird. Diese genau definierten Stellungen werden nicht von der Lage der Zugfeder, sondern von der gegenseitigen Lage des beweglichen und des feststehenden Führungskörpers bestimmt. Ferner hat die Zugfeder bei der erfindungsgemäßen Kontaktvorrichtung auch keinerlei Einfluß auf die Größe des Kontaktdruckes, weil dieser in herkömmlicher Weise durch separate Kontaktdruckfedern erzeugt werden kann. Die durch die Erfindung erreichten Vorteile sind somit im wesentlichen darin zu sehen, daß ein hoher Kontaktdruck während des Betätigungshubes bzw. des Umschaltweges bis unmittelbar vor dem Umschalten erhalten bleibt. Dadurch ergibt sich eine sichere Kontaktgabe. Ferner ist die Kontaktvorrichtung bei allen Betriebsbedingungen, insbesondere auch bei automatischer bzw. maschineller Betätigung erschütterungssicher. Hierdurch ist die erfindungsgemäße Kontaktvorrichtung auch für elektrische Kleinspannungen von beispielsweise 24 Volt geeignet.

Vorteilhafte Ausgestaltungen der Erfindung ergeben sich aus den Unteransprüchen.

Im folgenden wird die Erfindung an Hand von in der Zeichnung dargestellten Ausführungsbeispielen näher erläutert. Es zeigen
Figur 1 ein Diagramm, in dem der Verlauf des Kontaktdruckes über dem Umschaltweg bei einer Kontaktvorrichtung nach dem Stand der Technik veranschaulicht ist,
Figur 2 ein Diagramm gemäß Figur 1 mit Darstellung des Verlaufes des Kontaktdruckes über dem Umschaltweg bei einer erfindungsgemäßen Kontaktvorrichtung,
Figur 3 eine schematische Darstellung eines Ausführungsbeispieles einer Kontaktvorrichtung in einer Anfangsbetriebsstellung,
Figur 4 eine Kontaktvorrichtung gemäß Fig. 3 in einer Betriebsstellung vor dem Umschalten,
Figur 5 eine Kontaktvorrichtung gemäß Figur 3 in einer anderen Betriebsstellung nach dem Umschalten,
Figur 6 wiederum die Kontaktvorrichtung gemäß Figur 3 in einer mittleren Betriebsstellung vor dem Zurückschalten,
Figur 7 die Kontaktvorrichtung gemäß Figur 3 in einer Betriebsstellung nach dem Zurückschalten, entsprechend der Anfangsstellung gemäß Figur 3 und
Figur 8 eine Draufsicht auf eine maßstäblich mehrfach vergrößerte Kontaktvorrichtung also ein Ausführungsbeispiel im Schema.

Figur 1 der Zeichnung bezieht sich auf den Stand der Technik, und zwar auf den Verlauf des Kontaktdruckes während des Umschaltweges. Dabei sind auf der senkrechten Koordinate 1 die Kontaktdrucke in Newton aufgetragen, während auf der waagerechten Koordinate 2 der Umschaltweg in Millimetern aufgetragen ist. Bei einer Kontaktvorrichtung im kalten Zustand, beispielsweise bei einem kalten Relais sei in diesem Beispiel angenommen, daß der Kontaktdruck zwischen einem beweglichen und einem feststehenden Kontaktstück im eingeschalteten Zustand 0,5 N beträgt, und zwar entsprechend der Linie 3. Im Betriebszustand ist der Kontaktdruck bis auf etwa die Hälfte abgefallen. Während des Umschaltweges sinkt der Kontaktdruck entsprechend der Linie 7 weiter ab und erreicht nach einem Umschaltweg von beispielsweise 0,7 mm beim Umschaltpunkt 4 den Wert Null. Das Öffnen des Kontaktes (Öffner) erfolgt also unter einem sehr geringen nach Null gehenden Kontaktdruck. Nach dem Öffnen entsteht ein Kontaktdruck 5 eines Schließers. Während des zurückgehenden Umschaltweges gemäß der gestrichelten Linie 8 fällt auch dieser Kontaktdruck wieder bis zu einem Wert Null ab bis zum Rückschaltpunkt 6 des Schließers. Beim Umschalten entsteht wieder der Kontaktdruck 9 des Öffners. Diese Kontaktdruckveränderungen wiederholen sich während des hin- oder hergehenden Umschaltweges 10.

Figur 2 veranschaulicht deutlich den Verlauf des Kontaktdruckes bei einer erfindungsgemäßen Kontaktvorrichtung. Man sieht, daß der Kontaktdruck bei der Kontaktvorrichtung im kalten Zustand entsprechend der Linie 3 über dem Umschaltweg 10 bis zum Umschaltpunkt 13 des Öffners gleich groß bleibt. Nach dem Umschalten erhält man einen Kontaktdruck 12 des Schließers, der dem vorhergehenden Kontaktdruck 11 des Öffners entspricht. Auch hier bleibt der Kontaktdruck 12 über dem zurückgehenden Umschaltweg entsprechend der gestrichelten Linie bis zum Umschaltpunkt 14 gleich groß und nach dem Umschalten entsteht wieder ein Kontaktdruck 15 des Öffners, der dem Kontaktdruck 11 am Umschaltpunkt 13 entspricht.

Die Figuren 3 bis 7 veranschaulichen das Konstruktionsprinzip einer erfindungsgemäßen Kontaktvorrichtung mit einem längsverschieblichen Stößel 34, welcher in Führungen 35, 36 gehalten ist. Dieser Stößel 34 dient zur Betätigung beweglicher Kontaktstücke 39 bzw. 40, die mit feststehenden Kontaktstücken 37 bzw. 38 zusammenwirken. Bei der Betriebsstellung gemäß Figur 3, von welcher einmal ausgegangen werden soll, stellen die Kontaktstücke 37, 39 einen Schließer und die Kontaktstücke 38, 40 einen Öffner dar.

Der Stößel 34 weist eine quer zu seiner Verschieberichtung verlaufende Führung 32, 33 zu beiden Seiten eines beweglichen Führungskörpers 28 auf. Dieser Führungskörper 28, beispielsweise in Form eines kleinen Klötzchens, ist an dem einen Ende eines Anlenkgliedes 27 angebracht, welches seinerseits mit dem anderen Ende gelenkig im Bereich des Knies 18 eines Winkelstückes angreift. Das Winkelstück besteht im wesentlichen aus zwei in einem rechten Winkel zueinander stehenden Schenkeln 16 und 17, die im Bereich des Knies 18 starr miteinanc.:.r verbunden sind. Zwischen dem Führungskörper 28 und dem äußeren Ende des einen Schenkels 17 des Winkelstückes ist eine Zugfeder 31 vorgesehen. Der Anlenkpunkt der Zugfeder an dem äußeren Ende des Schenkels 17 ist mit dem Bezugszeichen 30 belegt. Das Winkelstück ist mittels des anderen Schenkels 16 und zwar an dessen äußeren Ende schwenkbar gelagert. Mit dem Bezugszeichen 19 ist die Schwenkachse des feststehenden Lagers bezeichnet.

Dem beweglichen Führungskörper 28 ist, wie die Zeichnung verdeutlicht, ein feststehender Führungskörper 29 derart zugeordnet und im übrigen die Ausbildung und Anordnung der vorbeschriebenen Bauteile so getroffen, daß der bewegliche Führungskörper 28 während des Umschaltweges in der einen Richtung entlang der einen Seite und in der anderen Richtung entlang der anderen Seite des feststehenden Führungskörpers 29 geführt ist.

Die Zugfeder 31 ist derart zwischen dem Führungskörper 28 und dem Anlenkpunkt 30 des Schenkels 17 des Winkelstückes angeordnet, daß ihre Mittelachse mit den Mittellinien des Schenkels 17 und des Anlenkgliedes 27 in den beiden Endstellungen des Umschaltweges gemäß den Figuren 3 und 7 einerseits und Figur 5 andererseits etwa gleich große stumpfwinklige Dreiecke bildet.

An dem Winkelstück, und zwar zweckmäßigerweise an dem Schenkel 16 greift mittels eines gelenkig befestigten Verbindungsgliedes 21 ein Betätigungshebel 20 an. Die Gelenke an den Enden des Verbindungsgliedes 21 sind mit den Bezugszeichen 22 und 23 versehen. Ferner greift an dem Winkelstück, und zwar zweckmäßig ebenfalls an dem Schenkel 16 eine Rückholfeder 24 an, die je nach Seitenanordnung als Druckfeder oder Zugfeder ausgebildet sein kann. Die Rückholfeder 24 liegt einmal an einer Abstützung 25 an und ist zum anderen am Anlenkpunkt 26 des Schenkels 16 befestigt. Die beweglichen Kontaktstücke 39, 40 sind an Federn, vorzugsweise an Blattfedern 41,42 angebracht, die ihrerseits in Haltern 43, 44 mit geeigneten Stromleitungsanschlüssen befestigt sind.

Die Wirkungsweise der vorbeschriebenen Kontaktvorrichtung ist im wesentlichen folgende. Es sei von der Betriebsstellung der Kontaktvorrichtung gemäß Figur 3 ausgegangen. In dieser Ausgangslage bewirkt der Druck der Rückholfeder 24 ein Ausschwenken des Winkelstückes mit den Schenkeln 16, 17, ferner des Betätigungshebels 20 mit dem Verbindungsglied 21 und des Anlenkgliedes 27 mit dem beweglichen Führungskörper 28 in die linke Endstellung, die durch Anschlag begrenzt ist. Dabei verläuft die Zugfeder 31 unterhalb des Knies 18 des Winkelstückes und erzeugt eine Kraftkomponente parallel zur Verschieberichtung des Stößels 34, so daß der bewegliche in der Führung 32, 33 gehaltene Führungskörper 28 den Stößel 34 nach unten drückt, so daß der Kontakt zwischen den Kontaktstücken 38, 40 geschlossen und zwischen den Kontaktstücken 37, 39 geöffnet ist. Wenn man nun den Betätigungshebel 20 in Richtung des eingezeichneten Pfeiles nach rechts drückt, so wird das Winkelstück im Uhrzeigersinne um die Schwenkachse 19 geschwenkt und der Anlenkpunkt 30 der Zugfeder 31 wandert in Richtung des Pfeiles 45 schräg nach oben. Die Rückholfeder 24 wird zusammengedrückt und der bewegliche Führungskörper 28 gleitet mit einem senkrecht zur Bildebene über die Führung 32, 33 hinaus verlängerten Teil entlang der Unterseite des feststehenden Führungskörpers 29, der im übrigen so angeordnet ist, daß er die Bewegung der Führung 32, 33 nicht behindert. Während des Vorbeigleitens des beweglichen Führungskörpers 28 an dem feststehenden Führungskörper 29 kann ein ungewolltes frühzeitiges Umschalten nicht erfolgen und es bleibt der von der Blattfeder 42 ausgeübte Kontaktdruck zwischen den Kontaktstücken 38 und 40 unverändert aufrechterhalten. Durch die Schwenkbewegung des Winkelstückes um die Schwenkachse 19 erreicht die Zugfeder 31 schließlich eine Lage, die über die Mittelstellung gemäß Figur 4 hinausgeht, d. h. die Zugfeder 31 verläuft oberhalb des Knies 18 des Winkelstückes. Damit ergibt sich eine entgegengesetzte Kraftkomponente, nämlich nach oben hin, die sich aber erst dann auswirken kann, wenn der bewegliche Führungskörper 28 so weit nach rechts verschoben ist, daß er von dem feststehenden Führungskörper 29 freigegeben ist. In diesem Augenblick erfolgt ein schlagartiges Umschalten, also ein Öffnen der Kontaktstücke 38, 40 und ein Schließen der Kontaktstücke 37, 39. Der Stößel 34 hat sich dabei gemäß Figur 5 nach oben hin verschoben. Wenn nun der Betätigungshebel 20 losgelassen wird, drückt die Rückholfeder 24 das Winkelstück entgegen dem Uhrzeigersinn wieder nach der Ausgangslage hin, wobei nun der bewegliche Führungskörper 28 an der Oberseite des feststehenden Führungskörpers 29 entlanggleitet, bis eine Mittelstellung gemäß Figur 6 überschritten wird, sich wieder eine Kraftkomponente nach unten ergibt und durch Wirkung der Zugfeder 31 der bewegliche Führungskörper 28 mitsamt der Führung 32, 33 und mit dem Stößel 34 schlagartig in die Stellung nach Figur 7 geführt wird. Damit ist die Ursprungsstellung nach Figur 3 wieder erreicht. Es sei hierzu noch bemerkt, daß der in Figur 2 eingezeichnete Umschaltweg dem Verschiebeweg des beweglichen Führungskörpers 28 in der Führung 32, 33 proportional ist. Es versteht sich, daß die beiderseitige Verschiebebewegung des Stößels 34 durch nicht gezeichnete Anschläge begrenzt ist.

Das in Figur 8 im Schema dargestellte Ausführungsbeispiel einer erfindungsgemäßen Kontaktvorrichtung beruht auf dem gleichen Prinzip, welches an Hand der Figuren 3 bis 7 erläutert worden ist. In einem Gehäuse 46, das von einem nicht gezeichneten Deckel oder dergl. abgeschlossen werden kann, ist ein Winkelstück 47 mit zwei rechtwinklig zueinander verlaufenden Schenkeln auf einer Schwenkachse gelagert. Die Zugfeder 50 greift einmal an dem Anlenkpunkt 49 und zum anderen an dem beweglichen Führungskörper 51 an. Der bewegliche Führungskörper 51 ist in einer quer zur Verschieberichtung des Stößels 59 verlaufenden Führung 62 gehalten. Der feststehende Führungskörper ist mit dem Bezugszeichen 52 versehen. Das Anlenkglied 53 greift in ein Lager 54 ein, das zum Beispiel als Kerbe dargestellt ist. Der Stößel 59 weist einen nach unten verlängerten Arm 60 auf, der mit der U-förmig umgebogenen Blattfeder 76 des beweglichen Kontaktstückes 77 zusammenwirkt. Dementsprechend betätigt der nach oben hin führende Arm 61 des Stößels die U-förmig umgebogene Blattfeder 70 des beweglichen Kontaktstückes 71. Der Stößel 59 kann auch ein weiteres Verlängerungsstück 63 quer zu seiner Verschieberichtung erhalten, welches beispielsweise bis zu einem stirnseitigen Sichtfenster 64 reichen kann, so daß man von außen die jeweilige Betriebsstellung der Kontaktvorrichtung erkennen kann.

In Figur 8 ist die Betriebsstellung dargestellt, die der Figur 5 entspricht, d. h. die Zugefeder 50 bildet mit ihrer Mittelachse mit den Mittellinien 55, 56 des einen Schenkels des Winkelstückes 47 sowie des Anlenkgliedes 53 ein stumpfwinkliges Dreieck. Das Winkelstück 47 ist in seinem Schwenkbereich zwischen Anschlägen 57 und 58 gehalten, wobei der Anschlag 57 auf einem Bolzen 95 gehalten ist.

Der Stößel 59 ist zweckmäßig auf beiden Seiten zwischen Führungsstücken 65, 66 geführt. An dem Winkelstück 47 greift wieder eine Rückholfeder 65 an. Bei dieser Rückholfeder ist die Besonderheit vorgesehen, daß sie mit ihrem einen Ende verstellbar in einem Innengewinde eines Rückholfederhalters 68 sitzt. Das Innengewinde ist dabei zweckmäßig in bezug auf die Gewinderillen dem Profil der Rückholfederwindungen angepaßt. Das Federende 69 ist geradlinig umgebogen, so daß es diagonal in bezug auf die letzte Federwindung verläuft. Dadurch kann man die Verstellung der Rückholfeder durch einfaches Drehen bewirken und dabei an diesem Federende mit einem geeigneten Werkzeug angreifen. Den beweglichen Kontaktstücken 71 und 77 liegen wieder feststehende Kontaktstücke 72 und 78 gegenüber, die mit Hilfe von Stromanschlußschienen 73 bzw. 79 zu üblichen Stromanschlüssen 75 und 80 geführt sind. Die U-förmig gebogenen stromleitenden Blattfedern 70, 76 sind ebenfalls zu Stromanschlüssen 74 und 81 verlängert.

An dem Winkelstück 47 greift wieder, wie im Zusammenhang mit den Figuren 3 bis 7 erläutert, ein Betätigungshebel 86 an, und zwar unter Zwischenschaltung eines Verbindungsgliedes 83, dessen Anlenkpunkt an dem Winkelstück mit dem Bezugszeichen 82 und der Anlenkpunkt an dem Betätigungshebel 86 mit dem Bezugszeichen 85 versehen ist. Das Verbindungsglied 83 ist vorteilhafterweise mit einer Feder 84, im vorliegenden Ausführungsbeispiel mit einer Zugfeder versehen, die eine Dämpfung der Übertragung von Schaltkräften bewirkt.

Das Ausführungsbeispiel gemäß Figur 8 weist noch eine weitere Besonderheit auf, nämlich daß der Betätigungshebel 86 mit einem Kompensationsbimetall 89, 90 zusammenwirkt. Vorteilhafterweise ist das Kompensationsbimetall winkling ausgebildet und an der abgewinkelten Stelle in einer Halterung schwenkbar gehalten. Die Halterung besteht beispielsweise aus einem zylindrischen Zapfen und einem Gegenstück, zwischen welchem ein Schlitz zum Einlegen des Kompensationsbimetalles belassen ist. Das Kompensationsbimetall liegt mit dem einen Schenkel 89 an dem einen Ende 88 des Betätigungshebels 86 an und mit dem anderen Schenkel 90 an einer Verstellvorrichtung, die beispielsweise aus einem Bolzen 93 mit Gewinde und einem Einstellrad 94 bestehen kann. Das Kompensationsbimetall mit der Verstellvorrichtung gestattet eine feinfühlige Einstellung des Betätigungshebels 86 bei automatischer bzw. maschineller Betätigung der Kontaktvorrichtung. Es ist leicht zu erkennen, daß bei Abwärtsschrauben des Bolzens 93 der Schenkel 89 des Kompensationsbimetalles mit seinem unteren Ende im Bild der Figur 8 nach rechts ausschwenkt und damit eine Schwenkbewegung des Betätigungshebels 86 um den Anlenkpunkt 85 bewirkt, so daß das untere Ende des Betätigungshebels 86 näher an das nicht gezeichnete in Richtung des Pfeiles 87 wirkende Betätigungselement geschwenkt wird, so daß das Umschalten früher erfolgt, während bei umgekehrter Regelung der Verstellvorrichtung ein späteres Umschalten erfolgt.

In vorteilhafter Ausgestaltung der Erfindung ist der Bolzen 93 in einer mit Innengewinde versehenen Mutter 96 geführt, die ihrerseits in einem Gleitsitz 97 des Gehäuses 46 drehbar gehalten ist. Das Gehäuse 46 ist ferner mit einem bis in Höhe des Einstellrades 94 vorspringenden festen Anschlag 98 ausgestattet. Hiermit arbeitet ein Vorsprung 99 zusammen, der mit dem Einstellrad 94 fest verbunden ist. Die Wirkungsweise ist im wesentlichen folgende. Zum Einstellen wird das Einstellrad 94 zunächst so weit gedreht, daß der Vorsprung 99 an dem Anschlag 98 anliegt. Sodann wird das Einstellrad 94 mit dem Bolzen 93 durch Drehen der Mutter 96 nach unten bzw. nach dem Schenkel 90 des Bimetallkompensationsstreifens bewegt. In der richtigen gewünschten Stellung wird die Mutter z. B. durch Kleben, Klemmen oder Schweißen gegenüber dem Gehäuse 46 befestigt.

## Patentansprüche

1. Kontaktvorrichtung mit einem längsverschieblichen Stößel (34; 59) und von diesem betätigbaren beweglichen Kontaktstücken, (39, 40 ; 71, 77) die zur Bildung von Öffnern und/oder Schließern mit feststehenden Kontaktstücken (37, 38 ; 72, 78) zusammenwirken, dadurch gekennzeichnet, daß der Stößel (34 ; 59) eine quer zu seiner Verschieberichtung verlaufende Führung (32, 33; 62) für einen beweglichen Führungskörper (28 ; 51) aufweist, daß der bewegliche Führungskörper (28 ; 51) an einem Anlenkglied (27 ; 53) angebracht ist, daß das Anlenkglied (27 ; 53) gelenkig im Bereich des Kneis eines Winkelstückes (16, 17; 47) angreift, daß zwischen dem beweglichen Führungskörper (28 ; 51) und dem einen Schenkel (17) des Winkelstückes eine Zugfeder (31 ; 50) vorgesehen ist, daß das Winkelstück (16, 17 ; 47) mittels des anderen Schenkels (16) schwenkbar gelagert ist, und daß dem beweglichen Führungskörper (28 ; 51) ein feststehender Führungskörper (29 ; 52) derart zugeordnet und die Anordnung so getroffen ist, daß der bewegliche Führungskörper (28 ; 51) während des Umschaltweges in der einen Richtung entlang der einen Seite und in der anderen Richtung entlang der anderen Seite des feststehenden Führungskörpers (29 ; 52) geführt ist.

2. Kontaktvorrichtung nach Anspruch 1, dadurch gekennzeichnet, daß die Zugfeder (31 ; 50) derart zwischen dem beweglichen Führungskörper (28 ; 51) und dem Schenkel (17) des Winkelstückes (16, 17 ; 47) angeordnet ist, daß ihre Mittelachse mit den Mittellinien (55, 56) dieses Schenkels (17) und des Anlenkgliedes (27 ; 53) in den beiden Endstellungen des Umschaltweges (10) etwa gleich große stumpfwinklige Dreiecke bildet.

3. Kontaktvorrichtung nach Anspruch 1 oder 2, dadurch gekennzeichnet, daß an dem Winkelstück (16, 17 ; 47) mittels eines gelenkig befestigten Verbindungsgliedes (21 ; 83) ein Betätigungshebel (20; 86) angreift.

4. Kontaktvorrichtung nach einem der vorhergehenden Ansprüche, dadurch gekennzeichnet, daß Anschläge (57 ; 58) zur Begrenzung der Schwenkbewegung des Winkelstückes (16, 17; 47) vorgesehen sind.

5. Kontaktvorrichtung nach Anspruch 3 oder 4, dadurch gekennzeichnet, daß das Verbindungsglied (83) mit einer Feder (84) versehen ist.

6. Kontaktvorrichtung nach einem der vorhergehenden Ansprüche, dadurch gekennzeichnet, daß an dem Winkelstück (16, 17 ; 47) eine Rückholfeder (24 ; 67) angreift.

7. Kontaktvorrichtung nach Anspruch 6, dadurch gekennzeichnet, daß die Rückholfeder (67) mit ihrem einen Ende verstellbar in einem Innengewinde eines Rückholfederhalters (68) sitzt.

8. Kontaktvorrichtung nach einem der vorhergehenden Ansprüche, dadurch gekennzeichnet, daß die beweglichen Kontaktstücke (39, 40 ; 71, 77) an Blattfedern (41, 42 ; 70, 76) angebracht sind.

9. Kontaktvorrichtung nach einem der Ansprüche 3 bis 8, dadurch gekennzeichnet, daß der Betätigungshebel (86) mit einem Kompensationsbimetall (89, 90) zusammenwirkt.

10. Kontaktvorrichtung nach Anspruch 9, dadurch gekennzeichnet, daß das Kompensationsbimetall (89, 90) winklig ausgebildet ist, in einer Halterung schwenkbar gehalten ist und mit dem einen Schenkel (89) an dem Betätigungshebel (86) sowie mit dem anderen Schenkel (90) an einer Verstellvorrichtung (93, 94) anliegt.

11. Kontaktvorrichtung nach Anspruch 10, dadurch gekennzeichnet, daß die Verstellvorrichtung aus einem Einstellrad (94) mit einem Bolzen (93) und einer Mutter (96) besteht, daß das Gehäuse (46) mit einem Anschlag (98) und das Einstellrad (94) mit einem Vorsprung (99) versehen sind, und daß die Mutter (96) in einem Gleitsitz (97) des Gehäuses (46) gehalten ist.

## Claims

1 A contact-making device provided with a longitudinally displaceable tappet (34 ; 59) and movable contact pieces (39, 40 ; 71, 77) which are actuatable by the latter and which, for the formation of break contacts and/or make contacts, cooperate with fixed contact pieces (37, 38 ; 72, 78), characterised in that the tappet (34 ; 59) has a guide (32, 33 ; 62), which extends transversely to the direction of displacement thereof, for a movable guide element (28 ; 51), and in that the movable guide element (28 ; 51) is fitted to a link member (27; 53), and in that the link member (27 ; 53) engages articulatedly in the zone of the knee of an angle piece (16,17 ; 47), and in that an extension spring (31 ; 50) is provided between the movable guide element (28 ; 51) and one leg (17) of the angle piece, and in that the angle piece (16, 17 ; 47) is mounted so that it can be swivelled by means of the other leg (16), and in that there is associated with the movable guide element (28 ; 51) a fixed guide element (29 ; 52) and the arrangement is made in such a way that the movable guide element (28 ; 51), during the switch-over path, is guided in one direction along one side of the fixed guide element (29 ; 52) and in the other direction along the other side thereof.

2. A contact-making device as claimed in Claim 1, characterised in that the extension spring (31 ; 50) is arranged between the movable guide element (28 ; 51) and the leg (17) of the angle piece (16, 17 ; 47) in such a way that its central axis forms with the central lines (55, 56) of this leg (17) and of the link member (27 ; 53), in the two end positions of the switch-over path (10), obtuse- angled triangles of approximately identical size.

3. A contact-making device as claimed in Claim 1 or 2, characterised in that an actuating lever (20 ; 86) acts on the angle piece (16, 17 ; 47) by means of an articulatedly fastened connection member (21 ; 83).

4. A contact-making device as claimed in one of the preceding Claims, characterised in that there are provided stops (57 ; 58) for limiting the swivel movement of the angle piece (16,17 ; 47).

5. A contact-making device as claimed in Claim 3 or 4, characterised in that the connection member (83) is provided with a spring (84).

6. A contact-making device as claimed in one of the preceding Claims, characterised in that a return spring (24 ; 67) acts on the angle piece (16, 17 ; 47).

7. A contact-making device as claimed in Claim 6, characterised in that the return spring (67), with one end, sits adjustably in an internal thread of a return spring retainer (68).

8. A contact-making device as claimed in one of the preceding Claims, characterised in that the movable contact pieces (39, 40 ; 71, 77) are fitted to leaf springs (41, 42; 70, 76).

9. A contact-making device as claimed in one of Claims 3 to 8, characterised in that the actuating lever (86) co-operates with a compensation bimetal (89, 90).

10. A contact-making device as claimed in Claim 9, characterised in that the compensation bimetal (89, 90) is designed so as to be angular and is pivotally held in a holder and, with one leg (89), abuts the actuating lever (86) and, with the other leg (90), abuts an adjusting device (93, 94).

11. A contact-making device as claimed in Claim 10, characterised in that the adjusting device consists of a setting wheel (94) with a bolt (93) and a nut (96), and in that the housing (46) is provided with a stop (98) and the setting wheel (94) is provided with a projection (99), and in that the nut (96) is held in a sliding seat (97) of the housing (46).

## Revendications

1. Dispositif contacteur comprenant un poussoir (34 ; 59), déplaçable suivant la longueur et des éléments de contact (32, 40, 71, 77) mobiles, actionnés par ce poussoir, qui coopèrent pour former des organes d'ouverture et/ou de fermeture avec des pièces de contact fixes (37, 38 ; 72, 78), caractérisé en ce que le poussoir (34 ; 59) comporte un guidage (32, 33 ; 62) dirigé transversalement par rapport à sa direction de déplacement pour un corps de guidage (28 ; 51) mobile, que le corps de guidage (28 ; 51) est monté sur un élément de liaison (27 ; 53), que l'élément de liaison (27 ; 53) est rattaché de manière articulée à une pièce coudée (16, 17 ; 47) dans la région du coude, qu'entre le corps de guidage (28 ; 51) et une branche (17) de la pièce coudée il est prévu un ressort de traction (31 ; 50), que la pièce coudée (16, 17 ; 47) est montée à pivotement au moyen de l'autre branche (16) et qu'il correspond au corps de guidage mobile (28 ; 51) un corps de guidage fixe (29 ; 52) de telle façon et que la disposition est arrangée de manière que le corps de guidage mobile (28 ; 51) soit guidé pendant le trajet de commutation dans une direction le long d'un côté et dans une autre direction le long de l'autre côté du corps de guidage fixe (29 ; 52).

2. Dispositif contacteur selon la revendication 1, caractérisé en ce que le ressort de traction (31 ; 50) est disposé entre le corps de guidage mobile (28 ; 51) et la branche (17) de la pièce coudée (16, 17 ; 47), de façon que son axe médian forme, avec les lignes médianes (55, 56) de cette branche (17) et de l'élément d'articulation (27 ; 53), dans les deux positions d'extrémité du trajet de commutation (10), des triangles à angle obtus sensiblement égaux.

3. Dispositif contacteur selon la revendication 1 ou 2, caractérisé en ce qu'un levier d'actionnement (20 ; 86) attaque la pièce coudée (16,17 ; 47) au moyen d'un élément de jonction (21 ; 83) fixé avec articulation.

4. Dispositif contacteur selon l'une des revendications précédentes, caractérisé en ce que des butées (57 ; 58) sont prévues pour limiter le mouvement de pivotement de la pièce coudée (16, 17 ; 47).

5. Dispositif contacteur selon la revendication 3 ou 4, caractérisé en ce que l'élément de liaison (83) est pourvu d'un ressort (84).

6. Dispositif contacteur selon l'une des revendications précédentes, caractérisé en ce qu'un ressort de rappel (24 ; 67) agit sur la pièce coudée (16, 17 ; 47).

7. Dispositif contacteur selon la revendication 6, caractérisé en ce que le ressort de rappel (67) repose de manière déplaçable par une extrémité dans un filetage intérieur d'un support (68) d'un ressort de rappel.

8. Dispositif contacteur selon l'une des revendications précédentes, caractérisé en ce que les pièces de contact mobiles (39, 40 ; 71, 77) sont montées sur des ressorts à lame (41, 42 ; 70, 76).

9. Dispositif contacteur selon l'une des revendications 3 à 8, caractérisé en ce que le levier d'actionnement (86) coopère avec un élément bimétal compensateur (89, 90).

10. Dispositif contacteur selon la revendication 9, caractérisé en ce que l'élément bimétal (89, 90) est constitué sous une forme anguleuse, est maintenu dans un support de façon à pouvoir pivoter et est appliqué par une branche (89) contre le levier d'actionnement (96) ainsi que par l'autre branche (90) contre un dispositif de manoeuvre (93, 94).

11. Dispositif contacteur selon la revendication 10, caractérisé en ce que le dispositif de manoeuvre est constitué par une roue de réglage (94) avec un boulon (93) et un écrou (96), en ce que le boîtier (46) est pourvue d'une butée (98) et la roue de réglage (94) est pourvu d'une saillie (99) et en ce que l'écrou (96) est maintenu dans un siège glissant (97) du boîtier (46).
